# EUROPÄISCHE PATENTSCHRIFT

(11) **EP 1 397 591 B1**
(45) Veröffentlichungstag und Bekanntmachung des Hinweises auf die Patenterteilung: **25.04.2007**
(21) Anmeldenummer: 02745063.4
(22) Anmeldetag: 18.05.2002
(51) Int. Cl.: F02M 47/02, F02M 45/12, F02M 57/02

(54) **KRAFTSTOFFEINSPRITZEINRICHTUNG MIT DRUCKVERSTÄRKER**
FUEL INJECTION DEVICE COMPRISING A PRESSURE AMPLIFIER
SYSTEME D'INJECTION DE CARBURANT A MULTIPLICATEUR DE PRESSION

(30) Priorität: 01.06.2001 DE 10126685
(43) Veröffentlichungstag der Anmeldung: 17.03.2004
(73) Patentinhaber: ROBERT BOSCH GMBH, 70442 Stuttgart (DE)
(72) Erfinder: BRAUN, Wolfgang, 71254 Ditzingen (DE); MAHR, Bernd, 73207 Plochingen (DE); KROPP, Martin, 71732 Tamm (DE); MAGEL, Hans-Christoph, 72793 Pfullingen (DE)
(86) Internationale Anmeldenummer: PCT/DE2002/001801
(87) Internationale Veröffentlichungsnummer: WO 2002/099268

(56) Entgegenhaltungen:
- EP-A- 0 826 877
- DE-A- 19 848 904
- DE-A- 19 910 970
- DE-A- 19 949 848
- US-A- 5 931 139

## Beschreibung

### Stand der Technik

Die Erfindung betrifft eine Kraftstoffeinspritzeinrichtung gemäß dem Oberbegriff des Patentanspruchs 1.

Zum besseren Verständnis der Beschreibung und der Patentansprüche werden nachfolgend einige Begriffe erläutert: Die Kraftstoffeinspritzeinrichtung gemäß der Erfindung kann sowohl hubgesteuert als auch druckgesteuert ausgebildet sein. Im Rahmen der Erfindung wird unter einer hubgesteuerten Kraftstoffeinspritzeinrichtung verstanden, dass das Öffnen und Schließen der Einspritzöffnung mit Hilfe einer verschiebbaren Düsennadel aufgrund des hydraulischen Zusammenwirkens der Kraftstoffdrücke in einem Düsenraum und in einem Steuerraum erfolgt. Eine Druckabsenkung innerhalb des Steuerraums bewirkt einen Hub der Düsennadel. Alternativ kann das Auslenken der Düsennadel durch ein Stellglied (Aktor, Aktuator) erfolgen. Bei einer druckgesteuerten Kraftstoffeinspritzeinrichtung gemäß der Erfindung wird die Düsennadel durch den im Düsenraum eines Injektors herrschenden Kraftstoffdruck gegen die Wirkung einer Schließkraft (Feder) bewegt, so dass die Einspritzöffnung für eine Einspritzung des Kraftstoffs aus dem Düsenraum in den Zylinder freigegeben wird. Der Druck, mit dem Kraftstoff aus dem Düsenraum in einen Zylinder einer Brennkraftmaschine austritt, wird als Einspritzdruck bezeichnet, während unter einem Systemdruck der Druck verstanden wird, unter dem Kraftstoff innerhalb der Kraftstoffeinspritzeinrichtung zur Verfügung steht bzw. bevorratet ist. Kraftstoffzumessung bedeutet, eine definierte Kraftstoffmenge zur Einspritzung bereitzustellen. Unter Leckage ist eine Menge an Kraftstoff zu verstehen, die beim Betrieb der Kraftstoffeinspritzeinrichtung entsteht (z.B. eine Führungsleckage), nicht zur Einspritzung verwendet und zum Kraftstofftank zurückgefördert wird. Das Druckniveau dieser Leckage kann einen Standdruck aufweisen, wobei der Kraftstoff anschließend auf das Druckniveau des Kraftstofftanks entspannt wird.

Viele Motorenhersteller fordern eine flache Druckanstiegsflanke zu Beginn der Einspritzung. Oftmafs wird auch eine Bootphase zur Reduktion von Emissionen gewünscht. Bei Kraftstoffeinspritzeinrichtungen mit Druckverstärker, wie sie beispielsweise aus der DE-A1-19910970 oder der DE 199 49 848 A bekannt sind, kann der Druckverstärker zur Formung des Einspritzverlaufs verwendet werden. So lässt sich der gewünschte Einspritzverlauf ohne zusätzliche Teile, wie z.B. Ausweichkolben realisieren. Zur Beeinflussung des Druckverlaufs kann dabei die Bewegung des Kolbens des Druckverstärkers genutzt werden. Die hubabhängige Beeinflussung des Zulaufquerschnitts zum niederdruckseitigen Druckverstärkerraum ist aus der US-PS 5,568,317 bekannt. Durch die US-PS wird eine mehrstufige Steuerung des Zulaufquerschnitts vorgeschlagen.

### Vorteile der Erfindung

Zur Beeinflussung des Kraftstoffdrucks während der Einspritzung und zur Erzielung eines flachen Druckanstiegs ohne störende Druckschwingungen wird eine Kraftstoffeinspritzeinrichtung gemäß Patentanspruch 1 vorgeschlagen. Mit zunehmendem Kolbenhub wird ein größerer Querschnitt und somit eine größere Einspritzmenge freigegeben, so dass eine stufenlose Gestaltung des Einspitzverlaufs möglich wird.

### Zeichnung

Zwei Ausführungsbeispiele der erfindungsgemäßen Kraftstoffeinspritzeinrichtung sind in der schematischen Zeichnung dargestellt und werden in der nachfolgenden Beschreibung erläutert. Es zeigen:
- **Fig. 1**: eine erste stufenlose Querschnittsänderung des Zulaufs oder Ablaufs zu einem Raum eines Druckverstärkers bei einer Kraftstoffeinspritzeinrichtung;
- **Fig. 2**: eine zweite stufenlose Querschnittsänderung des Zulaufs oder Ablaufs zu einem Raum eines Druckverstärkers bei einer Kraftstoffeinspritzeinrichtung;
- **Fig. 3**: eine hubgesteuerte Kraftstoffeinspritzeinrichtung mit einem Druckverstärker nach dem Stand der Technik.

### Beschreibung der Ausführungsbeispiele

Bei der in der **Fig. 3** dargestellten bekannten hubgesteuerten Kraftstoffeinspritzeinrichtung **1** fördert eine mengengeregelte Kraftstoffpumpe **2** Kraftstoff aus einem Vorratstank über eine Förderleitung in einen zentralen Druckspeicherraum (Common-Rail) **2**'', von dem mehrere, der Anzahl einzelner Zylinder entsprechende Druckleitungen **2** zu den einzelnen, in den Brennraum der zu versorgenden Brennkraftmaschine ragenden Injektoren **3** (Einspritzvorrichtung) abführen. In der Fig. 1 ist lediglich einer der Injektoren **3** eingezeichnet. Mit Hilfe der Kraftstoffpumpe 2' wird ein erster Systemdruck erzeugt und im Druckspeicherraum 2'' gelagert. Dieser erste Systemdruck wird zur Voreinspritzung und bei Bedarf zur Nacheinspritzung (HC-Anreicherung zur Abgasnachbehandlung oder Rußreduktion) sowie zur Darstellung eines Einspritzverlaufs mit Plateau (Bootinjektion) verwendet. Zur Einspritzung von Kraftstoff mit einem zweiten höheren Systemdruck ist jedem Injektor 3 jeweils ein lokaler Druckverstärker **4** mit einem Rückschlagventil **5** und mit einem verschieblichen Kolben **6** zugeordnet. Derartige Kraftstoffeinspritzeinrichtungen sind beispielsweise aus der DE-A1-19910970 bekannt.

Zur Steuerung des Druckverstärkers 4 wird der Druck im durch einen Übergang von einem größeren zu einem kleineren Kolbenquerschnitt ausgebildeten Differenzraum **7** verwendet. Zur Wiederbefüllung und Deaktivierung des Druckverstärkers wird der Differenzraum 7 mit einem Versorgungsdruck (Raildruck) beaufschlagt. Dann herrschen an allen Druckflächen eines Kolbens 6 die gleichen Druckverhältnisse (Raildruck). Der Kolben 6 ist druckausgeglichen. Durch eine zusätzliche Feder **8** wird der Kolben 6 in seine Ausgangsstellung gedrückt. Zur Aktivierung des Druckverstärkers 4 wird der Differenzraum 7 druckentlastet und der Druckverstärker 4 erzeugt eine Druckverstärkung gemäß dem Flächenverhältnis. Durch diese Art der Steuerung kann erreicht werden, dass zur Rückstellung des Druckverstärkers 4 und zum Wiederbefüllen einer Druckkammer **9** ein niederdruckseitiger Druckverstärkerraum **10** nicht druckentlastet werden muss. Bei einer kleinen hydraulischen Übersetzung können damit die Entspannungsverluste stark reduziert werden.

Zur Steuerung des Druckverstärkers 4 kann anstelle eines aufwendigen 3/2-WegeVentils eine Drossel 11 und ein einfaches 2/2-Wege-Ventil 12 verwendet werden. Die Drossel **11** verbindet den Differenzraum 7 mit unter Versorgungsdruck stehendem Kraftstoff aus dem Druckspeicherraum 2''. Das 2/2-Wege-Ventil **12** schließt den Differenzraum 7 an eine Leckageleitung 13 an. Die Drossel 11 sollte möglichst klein ausgelegt werden, aber dennoch so groß, dass der Kolben 6 zwischen den Einspritzzyklen in seine Ausgangslage zurückkehrt. Als Drossel kann auch eine Führungsleckage des Kolbens 6 verwendet werden. Bei geschlossenem 2/2-Wege-Ventil 12 entsteht keine Leckage in den Führungen des Kolbens 6, da der Differenzraum 7 druckbeaufschlagt ist. Die Drossel kann auch im Kolben integriert sein.

Sind die 2/2-Wege-Ventile 12 und 14 geschlossen, so steht der Injektor 3 unter dem Druck des Druckspeicherraums 2'' Der Druckverstärker 4 befindet sich in der Ausgangsstellung. Nun kann durch das Ventil 14 eine Einspritzung mit Raildruck erfolgen. Wird eine Einspritzung mit höherem Druck gewünscht, so wird das 2/2-Wege-Ventil 12 angesteuert (geöffnet) und damit eine Druckverstärkung erreicht.

Die Einspritzung erfolgt über eine Kraftstoff-Zumessung mit Hilfe einer in einer Führungsbohrung axial verschiebbaren Düsennadel **15** mit einer konischen Ventildichtfläche an seinem einen Ende, mit der sie mit einer Ventilsitzfläche am Injektorgehäuse des Injektors 3 zusammenwirkt. An der Ventilsitzfläche des Injektorgehäuses sind Einspritzöffnungen vorgesehen. Innerhalb eines Düsenraums **16** ist eine in Öffnungsrichtung der Düsennadel 15 weisende Druckfläche dem dort herrschenden Druck ausgesetzt, der über eine Druckleitung dem Düsenraum 16 zugeführt wird. Koaxial zu einer Ventilfeder **17** greift ferner an der Düsennadel 15 ein Druckstück **18** an, das mit seiner der Ventildichtfläche abgewandten Stirnseite den Steuerraum **19** begrenzt. Der Steuerraum 19 hat vom Kraftstoffdruckanschluß her einen Zulauf mit einer ersten Drossel und einen Ablauf zu der Leckageleitung 13, die durch das 2/2-Wege-Ventil 14 gesteuert wird.

Unter dem ersten oder zweiten Systemdruck stehender Kraftstoff füllt ständig den Düsenraum 16 und den Steuerraum 19. Bei Betätigung (Öffnen) des 2/2-WegeVentils 14 kann der Druck im Steuerraum 19 abgebaut werden, so dass in der Folge die in Öffnungsrichtung auf die Düsennadel 15 wirkende Druckkraft im Düsenraum 16 den in Schließrichtung auf die Düsennadel 15 wirkende Druckkraft übersteigt. Die Ventildichtfläche hebt von der Ventilsitzfläche ab und Kraftstoff wird eingespritzt. Dabei lässt sich der Druckentlastungsvorgang des Steuerraums 19 und somit die Hubsteuerung der Düsennadel 15 über die Dimensionierung der Drosseln beeinflussen.

Das Ende der Einspritzung wird durch erneutes Betätigen (Schließen) des 2/2-Wege-Ventils 14 eingeleitet, das den Steuerraum 19 wieder von der Leckageleitung 13 abkoppelt, so dass sich im Steuerraum 19 wieder ein Druck aufbaut, der das Druckstück 18 in Schließrichtung bewegen kann.

Gemäß **Fign. 1** und **2** ist der Zulauf zum niederduckseitigen Druckverstärkerraum 10 und/oder der Ablauf aus dem Differenzraum 7 (siehe Fig. 1) mit einer kontinuierlichen Querschnittsvergrößerung versehen. Es kann ein flacher Druckanstieg ohne störende Druckschwingungen erreicht werden. Gemäß Fig. 1 wird durch die Bewegungsrichtung **23** eines Kolbens **24** (Längsrichtung der Öffnung und des Kolbens) je nach Stellung des Kolbens 24 lediglich eine Teilfläche **25** einer schlitzförmigen Öffnung **26** bis zu einer Steuerkante **24'** freigegeben und eine Teilfläche **27** der Öffnung 26 abgedeckt. Die Öffnung 26 in der Wandfläche eines Druckverstärkerraums (Differenzraum oder Niederdruckraum) stellt die Verbindung des Differenzraums 7 (siehe Fig. 1) zur Leckageleitung oder die Verbindung des niederdruckseitigen Druckverstärkerraums 10 zur Druckleitung 2 her (siehe Fig. 1) und ist durch den Kolben verschließbar. Mit zunehmendem Kolbenhub wird ein größerer Zulauf- oder Ablaufquerschnitt freigegeben. Gemäß Fig. 2 weist eine schlitzförmige Öffnung **28** in der Wandfläche eines Druckverstärkerraums eine in Bewegungsrichtung **29** des Kolbens **30** variable Querschnittsfläche auf. Der Kolben 30 besitzt selbst eine Ausnehmung **31,** welche die durchgängige Verbindung des Differenzraums 7 (siehe Fig. 1) zur Leckageleitung oder die Verbindung zwischen des Niederdruckraums 10 und der Druckleitung 2 herstellt. Die Ausnehmung 31 bildet eine Art Steuerfenster, das an dem Schlitz 28 entlang gleitet.

Alternativ kann die schlitzförmige Öffnung 28 auch im Kolben und die Steuerkante 24' bzw eine Ausnehmung 31 in der Wandfläche ausgebildet sein.

## Patentansprüche

1. Kraftstoffeinspritzeinrichtung (1) mit einem Druckverstärker (4), der einen über einen niederdruckseitigen Druckverstärkerraum (10) druckbeaufschlagbaren, verschiebbaren Kolben (6; 24; 30) zur Komprimierung des einem Injektor (3) zuzuführenden Kraftstoffs in einem hochdruckseitigen Druckverstärkerraum (9) aufweist, wobei der Hub des Kolbens (6; 24; 30) im wesentlichen durch den Druck in einem Differenzraum (7) des Druckverstärkers (4) steuerbar ist und zur Beeinflussung des dem Injektor (3) zugeführten Kraftstoffdrucks verwendet wird, **dadurch gekennzeichnet, dass** Mittel (24, 25; 28, 31) zur stufenlosen Vergrößerung des Zulaufquerschnitts zum niederdruckseitigen Druckverstärkerraum (10) des Druckverstärkers (4) oder des Ablaufquerschnitts aus dem Differenzraum (7) des Druckverstärkers (4) vorgesehen sind.

2. Kraftstoffeinspritzeinrichtung nach Anspruch 1, **dadurch gekennzeichnet, dass** die Mittel durch einen schlitzförmige Öffnung (26; 28) zwischen einem Raum (7, 10) des Druckverstärkers (4) und einer Zuleitung und den die Öffnung (26;28) verschließenden oder freigebenden Kolben (24; 30) ausgebildet sind.

3. Kraftstoffeinspritzeinrichtung nach Anspruch 2, **dadurch gekennzeichnet, dass** der Kolben (24) eine Steuerkante (24') aufweist, bis zu welcher die Öffnung (26) freigegeben wird.

4. Kraftstoffeinspritzeinrichtung nach Anspruch 2, **dadurch gekennzeichnet, dass** der Kolben (30) eine Ausnehmung (31) aufweist, welche über der Öffnung (28) anordenbar ist und einen freigegebenen Bereich der Öffnung (28) definiert.

## Claims

1. Fuel injection device (1) having a pressure amplifier (4) which has a displaceable piston (6; 24; 30), which can be pressurized via a pressure-amplifying chamber (10) on the low-pressure side, for compressing the fuel, which is to be supplied to an injector (3), in a pressure-amplifying chamber (9) on the highpressure side, the stroke of the piston (6; 24; 30) being controllable essentially by the pressure in a differential chamber (7) of the pressure amplifier (4) and being used for influencing the pressure of the fuel supplied to the injector (3), **characterized in that** means (24, 25; 28, 31) for continuously enlarging the inflow cross section to the pressure-amplifying chamber (10) on one low-pressure side of the pressure amplifier (4) or the discharge cross section from the differential chamber (7) of the pressure amplifier (4) are provided.

2. Fuel injection device according to Claim 1, **characterized in that** the means are formed by a slot-shaped opening (26; 28) between a chamber (7, 10) of the pressure amplifier (4) and a supply line, and by the piston (24; 30) which closes or releases the opening (26; 28).

3. Fuel injection device according to Claim 2, **characterized in that** the piston (24) has a control edge (24') with the opening (26) being released up to it.

4. Fuel injection device according to Claim 2, **characterized in that** the piston (30) has a recess (31) which can be arranged over the opening (28) and defines a released region of the opening (28).

## Revendications

1. Dispositif d'injection de carburant (1) comprenant un amplificateur de pression (4) qui présente un piston (6 ; 24 ; 30) coulissant soumis à la pression d'une chambre d'amplificateur basse pression (10) pour comprimer dans une chambre d'amplificateur haute pression (9), le carburant à envoyer à un injecteur (3), la course du piston (6 ; 24 ; 30) pouvant être commandée essentiellement par la pression existant dans une chambre différentielle (7) de l'amplificateur de pression (4) et utilisée pour influencer la pression du carburant envoyé à l'injecteur,
**caractérisé par**
des moyens (24, 25 ; 28, 31) pour augmenter en continu la section d'amenée à la chambre d'amplificateur basse pression (10) de l'amplificateur de pression (4) ou la section de sortie de la chambre différentielle (7) de l'amplificateur de pression (4).

2. Dispositif d'injection de carburant selon la revendication 1,
**caractérisé en ce que**
les moyens sont constitués par une ouverture (26 ; 28) en forme de fente entre une chambre (7, 10) de l'amplificateur de pression (4) et une conduite d'entrée et par le piston (24 ; 30) qui ferme ou ouvre l'ouverture (26 ; 28).

3. Dispositif d'injection de carburant selon la revendication 2,
**caractérisé en ce que**
le piston (24) présente une arête de commande (24'), qui limite l'ouverture (26).

4. Dispositif d'injection de carburant selon la revendication 2,
**caractérisé en ce que**
le piston (30) présente un évidement (31) qui, placé sur l'ouverture (28), définit une zone libérée de l'ouverture (28).
